# FASCICULE DE BREVET EUROPEEN

(11) **EP 0 538 123 B1**
(45) Date de publication et mention de la délivrance du brevet: **30.11.1994**
(21) Numéro de dépôt: 92402807.9
(22) Date de dépôt: 14.10.1992
(51) Int. Cl.: F04B 49/00, F04B 43/02

(54) **Pompe à membrane à débit réglable en continue entre une valeur nulle et une valeur maximale**
Membranpumpe mit einem zwischen Null- und Maximalwert kontinuierlich verstellbaren Durchfluss
Diaphragmpump with continuously adjustable delivery between zero and a maximum value

(30) Priorité: 17.10.1991 FR 9112820
(43) Date de publication de la demande: 21.04.1993
(73) Titulaire: PCM POMPES, 92170 Vanves (FR)
(72) Inventeur: Papin, Jean-Paul, F-94000 Creteil (FR)
(74) Mandataire: Gorree, Jean-Michel

(56) Documents cités:
- EP-A- 0 449 686
- US-A- 2 895 424
- US-A- 3 661 167
- US-A- 3 801 232

## Description

La présente invention concerne d'une façon générale le domaine des pompes à débit réglable et plus particulièrement elle concerne des perfectionnements apportés aux pompes à membrane à cycle interrompu, à débit réglable continuement entre une valeur nulle et une valeur maximale, selon le préambule de la revendication 1.

On connaît des pompes dans lesquelles l'organe de pompage est animé d'un mouvement linéaire de va-et-vient par un système bielle-manivelle à excentration variable entraîné par un arbre tournant (sortie de moteur électrique ou a combustion interne via un réducteur à engrenages, par exemple à vis sans fin). Toutefois les moyens à mettre en oeuvre pour le réglage de l'excentration sont souvent complexes et nécessitent des usinages précis et des formes compliquées. Ces moyens comprennent des pièces fragiles qui limitent la durée de vie du mécanisme. De plus l'encombrement dû à la présence des moyens de réglage de la course est dans tous les cas très important par rapport à la taille de la machine.

En outre, il est très difficile, sans avoir recours à des mécanismes trop complexes, de réaliser un réglage continu du débit entre une valeur nulle et une valeur maximale, notamment vers les basses valeurs de débit.

Enfin, le volume mort dans la tête de pompage (c'est-à-dire la position, en fin de course de compression) de l'organe de pompage lié à la bielle varie en fonction de l'amplitude de course utilisée, et il correspond sensiblement au milieu de la cylindrée (ou de la course) quand le débit est réglé sur 0 %. Le volume mort augmentant dans les réglages bas, une baisse de rendement notable est souvent constatée pour les faibles débits.

Par ailleurs, les documents US-A-3 801 232 (document sur lequel se base le préambule de la revendication 1) et US-A 3 661 167 décrivent des agencements classiques de pompe doseuse à cycle interrompu, comprenant un excentrique rotatif, un piston mobile linéairement qui est maintenu au contact de l'excentrique par un ressort, et un moyen de blocage réglable pour bloquer cycliquement le piston sur une partie ajustable de sa course.

L'inconvénient majeur de ces agencements connus réside essentiellement dans le fait que l'effort exercé par le ressort sur le piston est dirigé dans le même sens que l'effort résistant dû au refoulement du produit déplacé par la pompe et est approximativement du même ordre de grandeur que cet effort résistant. Il en résulte que l'effort moteur devant être généré pour mouvoir la pompe est approximativement double de l'effort de refoulement proprement dit, qui seul est utile. Il est donc nécessaire d'avoir recours à des moyens moteurs largement surdimensionnés par rapport à l'effort de refoulement, seul utile, d'où des coûts très élevés à la fabrication et à l'utilisation.

De plus, ces pompes connues présentent d'autres inconvénients, notamment :
- le contact du piston sur l'excentrique étant ponctuel, il en résulte une usure importante de ces pièces ;
- l'inversion cyclique de sens des efforts importants se traduit, dans les paliers, par des claquements générateurs de bruits élevés ;
- le point de contact de l'excentrique sur l'extrémité du piston se déplace transversalement sur celle-ci au cours de la rotation de l'excentrique : l'effort qui en résulte est donc excentré de façon cycliquement variable par rapport à l'axe du piston, avec pour conséquence une tendance de la pièce en mouvement alternatif à se désaxer par rapport aux organes de guidage et donc une usure supplémentaire au niveau du guidage de ladite pièce en mouvement alternatif.

Le document EP-A-0 449 686 décrit un agencement de pompe doseuse dans laquelle le système de rappel à ressort des pompes classiques est remplacé par un système à débrayage mettant en jeu un effet de coin à l'aide de billes et de ressort transversaux. Toutefois, le frottement des billes contre les glissières engendre des usures très importantes et la pompe ainsi équipée n'est pas fiable dans le temps.

L'invention a essentiellement pour objet de remédier aux inconvénients des dispositifs actuellement connus et de proposer un agencement perfectionné de pompe qui non seulement permette d'effectuer un réglage continu du débit entre une valeur nulle et une valeur maximale, y compris pour les très faibles valeurs, mais qui en outre mette en oeuvre des moyens moins complexes et plus fiables que les pompes actuelles et surtout qui nécessite une énergie motrice plus réduite et qui se révèle finalement plus économique que les pompes actuelles.

A cet effet, une pompe à membrane à cycle interrompu, à débit continuement réglable entre une valeur nulle et une valeur maximale, du type défini au préambule, se caractérise essentiellement, étant agencée conformément à l'invention, en ce que la tête de bielle est munie d'au moins une glissière (11) s'étendant sensiblement dans le prolongement de la bielle (5) à l'opposé de la membrane (2) et apte à supporter le susdit palier (10) à libre coulissement par rapport à la tête de bielle, et en ce que des moyens de rappel élastique (15) sont prévus pour maintenir ledit palier (10) à fond de glissière en l'absence d'effort antagoniste exercé par l'organe excentré sur le palier, lesdits moyens de rappel élastique agissant sur ledit palier à l'opposé de la bielle.

Grâce à un tel agencement, toutes les pièces sujettes à usure dans les pompes antérieures ont été soit écartées, soit perfectionnées :
- la bielle a été rendue solidaire de la membrane et c'est l'élasticité et l'aptitude à la déformation de cette dernière qui rendent possibles les mouvements relatifs, en lieu et place de la liaison articulée employée jusqu'à présent ;
- la liaison entre l'excentrique et la tête de bielle s'effectue à travers un palier, donc sur la totalité d'une surface circulaire, en lieu et place du contact ponctuel mobile des agencements antérieurs ;
- la position originale attribuée aux moyens de rappel élastique fait que l'effort développé par lesdits moyens ne se cumule pas avec l'effort résistant de refoulement : dans le sens de la compression, l'effort moteur doit vaincre l'effort résistant de refoulement seul tandis que, dans le sens de l'aspiration, l'effort moteur doit vaincre l'effort des moyens de rappel seul ; les moyens moteurs peuvent ainsi être plus petitement dimensionnés, et donc être moins encombrants et surtout moins onéreux aussi bien à la fabrication qu'à l'entretien ;
- d'une façon générale, l'équilibrage dynamique des pièces en mouvement est meilleur que dans les machines antérieures et il en résulte de meilleures conditions de fonctionnement, une usure moindre et des vibrations moindres, d'où un bruit moindre de fonctionnement.

Seul le contact entre la butée mobile et la portée d'appui de la bielle est encore sujet à usure ; toutefois cette usure est facilement compensable en effectuant un réétalonnage (à l'aide d'un système de Vernier actionnable depuis l'extérieur) sans qu'il soit nécessaire de démonter la pompe. On notera toutefois que, en raison de l'effort moindre dû au positionnement particulier des moyens de rappel élastique, l'effort générateur d'usure est réduit au tiers ou au quart de ce qu'il était dans les pompes antérieures : la durée de fonctionnement entre réglages se trouve alors accru de façon correspondante.

Enfin, on notera que, contrairement aux systèmes employés jusqu'à présent, la pompe agencée conformément à l'invention met en oeuvre un véritable système biellemanivelle, qui est une structure mécanique plus simple que les systèmes antérieurs.

Avantageusement, dans une réalisation simple, les moyens de réglage comprennent :
- une portée d'appui solidaire de la bielle,
- une butée déplaçable apte à coopérer avec la portée d'appui lors du mouvement de la bielle lorsque la bielle a parcouru une fraction souhaitée de sa course, et
- des moyens de commande pour déplacer la butée et l'amener dans une position correspondant à un débit souhaité de la pompe.

Dans ce cas, la portée d'appui peut être supportée par la glissière à l'extrémité libre de celle-ci et dans le prolongement de la bielle. Pour obtenir une structure plus compacte, il est alors souhaitable que l'agencement soit tel que la portée d'appui constitue une butée de déplacement pour le palier coulissant. Toujours dans le même souci de simplifier la structure, les moyens de rappel élastique peuvent prendre appui sur la portée d'appui.

Toujours en mettant en oeuvre les dispositions qui précèdent, une réalisation concrète de pompe selon l'invention peut réunir les dispositions complémentaires qui suivent :
- la glissière comprend deux tiges de glissière supportées par la tête de bielle et écartées l'une de l'autre en s'étendant dans le prolongement de la bielle,
- la portée d'appui est une pièce rigide s'étendant transversalement à la bielle et fixée aux extrémités libres respectives des deux tiges de glissière,
- le palier coulissant est bridé à libre coulissement sur les deux tiges de glissière, et
- les moyens de rappel élastique comprennent deux ressorts en hélice entourant respectivement les deux tiges de glissière et interposés entre le palier et la portée d'appui.

Enfin, il peut être avantageux que les moyens de commande de la butée mobile comprennent une tige filetée tournant dans un alésage fileté fixe, l'extrémité de la tige filetée constituant ou supportant la butée.

Ainsi, conformément à l'invention, on constitue une pompe, notamment une pompe doseuse, dont le débit est réglable, de façon entièrement continue, entre un débit nul et un débit maximum, la continuité du règlage existant même pour les très faibles débits.

La membrane occupe toujours la même position en fin de course de compression quel que soit le débit réglé et les problèmes d'une variation du volume mort et d'une baisse de rendement aux faibles débits, présentés par les pompes antérieures, ne se posent plus.

Enfin, la structure mécanique de l'ensemble de la pompe reste simple, y compris pour ce qui concerne les moyens de commande du débit, et peu sujette à usure, ce qui a une influence bénéfique sur les coûts de fabrication et d'entretien. La motorisation de la pompe peut être moins puissante, et donc moins coûteuse.

L'invention sera mieux comprise à la lecture de la description détaillée qui suit d'un mode de réalisation préféré donné uniquement à titre d'exemple non limitatif. Dans cette description, on se réfère au dessin annexé sur lequel la figure unique est une vue de côté, carter enlevé, d'une pompe à membrane à cycle interrompu agencée selon l'invention.

Dans une chambre d'aspiration-refoulement 1 (uniquement suggérée sur la figure 1), une partie évidée de la paroi de celle-ci reçoit une membrane déformable 2 solidarisée de façon étanche par son bord périphérique 3 à un carter 4. Le centre de la membrane 2 est solidarisée (éventuellement avec articulation à libre rotation) à une extrémité d'une bielle 5 dont l'autre extrémité est accouplée, par des moyens indiqués ci-après, à une roue excentrée 6 en rotation continue. La roue excentrée 6 est solidaire d'un arbre tournant 7 qui est entraîné par des moyens moteurs, par exemple par l'intermédiaire d'un réducteur à vis sans fin (suggérée sur le dessin par son axe 8 et son carter 9) et engrenage droit (non visible, calé sur l'arbre 7).

A la roue 6 est associé un palier externe 10 à roulements dont la coque extérieure s'emboîte entre deux bras ou tiges de glissière 11 supportées par et solidaires de la bielle 5, lesdites tiges de glissière s'étendant parallèlement à l'axe de la bielle 5. Le raccordement des tiges de glissière 11 à la bielle est constitué sous forme d'une pièce semi-circulaire 12 rapportée sur l'extrémité de la bielle ou faisant partie intégrante de celle-ci, le palier 10 pouvant venir se loger dans l'arrondi de la pièce 12 (position représentée sur la figure). Le palier 10 est équipé de deux brides diamétralement opposées et entourant respectivement les tiges de glissière 11 à libre coulissement ; ces deux brides peuvent être réunies sous forme d'une plaque de support unique 13 engagée à libre coulissement sur les tiges 11.

Les extrémités libres des tiges de glissière 11 sont entretoisées par une pièce de liaison 14 dont une autre fonction apparaîtra plus loin, la pièce 14 étant située à distance du palier 10 et/ou de la plaque de support 13 lorsque le palier 10 est au contact de la pièce arrondie 12. La pièce 14 peut ainsi constituer également une butée de fin de course lors du déplacement du palier 10.

Enfin, deux ressorts en hélice 15, entourant les tiges 11 respectivement, sont interposés entre la plaque de support 13 et la pièce de liaison 14 pour repousser le palier 10 contre la pièce arrondie 12 en l'absence d'un effort antagoniste généré par la roue excentrée 6.

Dans le prolongement de la bielle et en regard de la pièce de liaison 14 s'étend une tige filetée 16 tournant dans un alésage fileté 17 traversant la paroi du carter 4. L'extrémité interne 18 de la tige filetée 16 constitue une butée mobile (la rotation de la tige 16 se traduisant par son déplacement axial) apte à coopérer avec la pièce de liaison 14 solidaire de la bielle 5 et qui, à ce titre, sert de portée d'appui pour ladite bielle. Une poignée externe 19 permet de tourner la tige filetée 16. Pour bloquer la tige filetée 16 dans toute position axiale souhaitée, on peut prévoir des moyens de blocage à bague excentrée 20, qui entoure la tige filetée et qui est actionnable en rotation par un bouton de préhension 21.

Le fonctionnement est le suivant.

Lorsque la butée 18 est située en dehors de la trajectoire de la tête de bielle (ensemble des organes 10 à 15) associée à la roue excentrée 6, c'est-à-dire la tige filetée étant dévissée (déplacée vers la droite, comme représenté sur la figure), la bielle 5 est librement entraînée par la roue excentrée sur la totalité de chaque tour de rotation de celle-ci. La membrane 2 est alors animée d'un mouvement alternatif de va-et-vient dont les positions extrêmes correspondent aux deux points morts (gauche et droite sur la figure du mouvement alternatif). L'amplitude de ce mouvement est proportionnelle à l'excentricité de la roue 6. Le débit de la pompe est alors à sa valeur maximale.

Si maintenant, par rotation de la tige filetée 16, la butée 18 est déplacée vers la gauche, la pièce de liaison 14 vient heurter cette butée après avoir parcouru une fraction de la course de la bielle qui est fonction de la position axiale de la butée. La bielle 5 est alors bloquée dans son déplacement axial, tandis que, sous la poussée de la roue excentrée 6 entraînée par l'arbre 7, le palier 10 achève son mouvement en coulissant sur les glissières 11, avec compression des ressorts 15, en direction de la pièce de liaison 14. La membrane 2 n'est donc entraînée que pendant une fraction de la course de la bielle et le débit de la pompe s'établit à une valeur correspondant à ladite fraction de course, autrement dit à la position axiale de la butée.

En déplaçant la butée au maximum, la bielle reste bloquée dans la position de point mort située à gauche (sur la figure), et la membrane n'est plus entraînée. Le débit de la pompe est nul, alors que l'arbre d'entraînement 7 continue à tourner en entraînant le palier 10.

Dans tous les cas, quelle que soit la course effective de la bielle 5, la membrane 2 occupe toujours la même position axiale lorsque la bielle est au point mort gauche (sur la figure). Le volume mort de la pompe reste donc constant quel que soit le débit de la pompe, y compris pour les faibles débits ou le débit nul.

## Revendications

1. Pompe à membrane à débit réglable continuement entre une valeur nulle et une valeur maximale, comprenant :
- un organe excentré d'entraînement (6), à rotation continue,
- une bielle (5) comportant à une de ses extrémités une tête de bielle (11-14) munie d'un palier (10) recevant à libre rotation l'organe excentré d'entraînement (6) et dont l'autre extrémité est accouplée à une zone centrale de la membrane (2),
- des moyens d'accouplement relâchables pour accoupler de façon sélective ladite tête de bielle à l'organe excentré d'entraînement (6) au cours d'une fraction souhaitée réglable continuement de course, et
- des moyens de réglage (16-19) pour régler de façon continue la fraction souhaitée de course de la bielle (5) entre deux positions extrêmes, ces moyens de réglage (16-19) comprenant des moyens de butée mobile (18) aptes à coopérer avec une portée d'appui (14) solidaire de la bielle (5) ; caractérisée en ce que la tête de bielle est munie d'au moins une glissière (11) s'étendant sensiblement dans le prolongement de la bielle (5) à l'opposé de la membrane (2) et apte à supporter le susdit palier (10) à libre coulissement par rapport à la tête de bielle, et en ce que des moyens de rappel élastique (15) sont prévus pour maintenir ledit palier (10) à fond de glissière en l'absence d'effort antagoniste exercé par l'organe excentré sur le palier, lesdits moyens de rappel élastique agissant sur ledit palier à l'opposé de la bielle.

2. Pompe selon la revendication 1, caractérisée en ce que les moyens de réglage comprennent :
- une portée d'appui (14) solidaire de la bielle (5),
- une butée déplaçable (18) apte à coopérer avec la portée d'appui (14) lors du mouvement de la bielle lorsque la bielle a parcouru ladite fraction souhaitée de sa course, et
- des moyens de commande (16, 17, 19) pour déplacer la butée (18) et l'amener dans une position lui permettant de limiter la course de la bielle à ladite fraction souhaitée.

3. Pompe selon la revendication 2, caractérisée en ce que la portée d'appui (14) est supportée par la glissière à l'extrémité libre de celle-ci et dans le prolongement de la bielle.

4. Pompe selon la revendication 3, caractérisée en ce que la portée d'appui constitue en outre une butée de déplacement pour le palier coulissant.

5. Pompe selon la revendication 3 ou 4, caractérisée en ce que les moyens de rappel élastique prennent appui sur la portée d'appui.

6. Pompe selon la revendication 5, caractérisée
- en ce que la glissière comprend deux tiges de glissière (11) supportées par la tête de bielle et écartées l'une de l'autre en s'étendant dans le prolongement de la bielle,
- en ce que la portée d'appui (14) est une pièce rigide s'étendant transversalement à la bielle (5) et fixée aux extrémités libres respectives des deux tiges de glissière (11),
- en ce que le palier coulissant (10) est bridé (13) à libre coulissement sur les deux tiges de glissière (11), et
- en ce que les moyens de rappel élastique comprennent deux ressorts en hélice (15) entourant respectivement les deux tiges de glissière (11) et interposés entre le palier (10) et la portée d'appui (14).

7. Pompe selon l'une quelconque des revendications 2 à 6, caractérisée en ce que les moyens de commande de la butée mobile comprennent une tige filetée (16) tournant dans un alésage fileté (17) fixe, l'extrémité de la tige filetée constituant ou supportant la butée (18).

8. Pompe selon la revendication 7, caractérisée en ce qu'elle comporte en outre des moyens de blocage (20) aptes à bloquer la tige filetée (16) dans toute position axiale souhaitée.

## Claims

1. Diaphragm pump with a continuously adjustable delivery between zero and a maximum value, comprising:
- a continuously rotating eccentric drive member (6),
- a connecting rod (5) having, at one end, a big end (11-14) fitted with a bearing (10) receiving, so as to rotate freely, the eccentric drive member (6), and the other end of which is coupled to a central area of the diaphragm (2),
- releasable coupling means for selectively coupling the said big end to the eccentric drive member (6) during a continuously adjustable desired portion of travel, and
- adjustment means (16-19) for continuously adjusting the desired portion of travel of the connecting rod (5) between two extreme positions, these adjustment means (16-19) comprising movable stop means (18) suitable for cooperating with a bearing surface (14) integral with the connecting rod (5); characterised in that the big end is provided with at least one guide (11) extending substantially in line with the connecting rod (5) opposite the diaphragm (2) and suitable for supporting the above-mentioned bearing (10) so as to slide freely with respect to the big end, and in that elastic return means (15) are provided to hold the said bearing (10) at the bottom of the guide in the absence of any opposing force exerted by the eccentric member on the bearing, the said elastic return means acting on the said bearing in the opposite direction to the connecting rod.

2. Pump according to Claim 1, characterised in that the adjustment means comprise:
- a bearing surface (14) integral with the connecting rod (5),
- -a movable stop (18) suitable for cooperating with the bearing surface (14) during the movement of the connecting rod when the connecting rod has travelled the said desired portion of its travel, and
- control means (16, 17, 19) for moving the stop (18) and bringing into a position enabling it to limit the travel of the connecting rod to the said desired portion.

3. Pump according to Claim 2, characterised in that the bearing surface (14) is supported by the guide at the free end of the latter and in line with the Connecting rod.

4. Pump according to Claim 3, characterised in that the bearing surface also constitutes a movement stop for the sliding bearing.

5. Pump according to Claim 3 or 4, characterised in that the elastic return means bear on the bearing surface.

6. Pump according to Claim 5, characterised in that
- the guide comprises two guide rods (11) supported by the big end and separated from each other whilst extending in line with the connecting rod,
- the bearing surface (14) is a rigid piece extending transversely to the connecting rod (5) and fixed to the respective free ends of the two guide rods (11),
- the sliding bearing (10) is secured (13) so as to slide freely on the two guide rods (11), and
- the elastic return means comprise helical springs (15) surrounding respectively the two guide rods (11) and interposed between the bearing (10) and the bearing surface (14).

7. Pump according to any one of Claims 2 to 6, characterised in that the means for controlling the movable stop comprise a threaded rod (16) turning in a fixed threaded bore (17), the end of the threaded rod constituting or supporting the stop (18).

8. Pump according to Claim 7, characterised in that it also includes locking means (20) suitable for locking the threaded rod (16) in any desired axial position.

## Patentansprüche

1. Membranpumpe mit kontinuierlich zwischen einem Nullwert und einem Maximalwert regelbarer Abgabe, umfassend:
- ein kontiuierlichen drehbares, Exzenter-Antriebselement (6) ,
- eine Triebstange (5), welche an einem ihrer Enden einen mit einem Lager (10) versehenen Triebstangenkopf (11-14) umfaßt, wobei das Lager (10) das Exzenter-Antriebselement (6) frei verdrehbar aufnimmt, und deren anderes Ende mit einem Zentralbereich der Membran (2) gekoppelt ist,
- lösbare Kopplungsmittel, um den Triebstangenkopf im Verlauf eines kontinuierlich regelbaren, gewünschten Bruchteils des Hubs wahlweise mit dem Exzenter-Antriebselement (6) zu koppeln, und
- Regelmittel (16-19) zur kontinuierlichen Regelung des gewünschten Bruchteils des Hubs der Triebstange (5) zwischen zwei Endstellungen, wobei die Regelmittel (16-19) bewegliche Anschlagmittel (18) umfassen, welche mit einem mit der Triebstange (5) verbundenen Anlageträger (14) zusammenwirken können;
dadurch gekennzeichnet, daß der Triebstangenkopf mit wenigstens einer Gleitführung (11) versehen ist, welche sich im wesentlichen in der von der Membran (2) abgewandten Verlängerung der Triebstange (5) erstreckt und das vorgenannte Lager (10) relativ zum Triebstangenkopf frei verschiebbar halten kann, und daß elastische Rückstellmittel (15) vorgesehen sind, um das Lager (10) in Abwesenheit einer von dem Exzenterelement auf das Lager ausgeübten Gegenkraft auf dem Boden der Gleitführung zu halten, wobei die elastischen Rückstellmittel auf das Lager auf der der Triebstange entgegengesetzten Seite einwirken.

2. Pumpe nach Anspruch 1, dadurch gekennzeichnet, daß die Regelmittel umfassen:
- einen mit der Triebstange (5) verbundenen Anlageträger (14),
- einen verlagerbaren Anschlag (18), der mit dem Anlageträger (14) bei Bewegung der Triebstange zusammenwirken kann, wenn die Triebstange den gewünschten Bruchteil ihres Hubs durchlaufen hat, und
- Steuermittel (16, 17, 19), um den Anschlag (18) zu verlagern und ihn in eine Stellung überzuführen, die es ihm erlaubt, den Hub der Triebstange auf den gewünschten Bruchteil zu begrenzen.

3. Pumpe nach Anspruch 2, dadurch gekennzeichnet, daß der Anlageträger (14) von der Gleitführung am freien Ende derselben und in der Verlängerung der Triebstange gehalten ist.

4. Pumpe nach Anspruch 3, dadurch gekennzeichnet, daß der Anlageträger ferner einen verlagerbaren Anschlag für das Gleitlager bildet.

5. Pumpe nach Anspruch 3 oder 4, dadurch gekennzeichnet, daß die elastischen Rückstellmittel an dem Anlageträger anliegen.

6. Pumpe nach Anspruch 5, dadurch gekennzeichnet,
- daß die Gleitführung zwei Gleitschafte (11) umfaßt, welche von dem Triebstangenkopf gehalten und voneinander beabstandet sind, während sie sich in der Verlängerung der Triebstange erstrecken,
- daß der Anlageträger (14) ein starres Teil ist, welches sich quer zur Triebstange (5) erstreckt und an den jeweils freien Ende der beiden Gleitschafte (11) befestigt ist,
- daß das Gleitlager (10) auf den beiden Gleitschaften (11) frei verschiebbar angeflanscht (13) ist, und
- daß die elastischen Rückstellmittel zwei Schraubenfeder (15) umfassen, welche die beiden Gleitschafte (11) jeweils umgeben und zwischen dem Lager (10) und dem Anlageträger (14) andeordnet sind.

7. Pumpe nach einem der Ansprüche 2 bis 6, dadurch gekennzeichnet, daß die Steuermittel für den beweglichen Anschlag einen Gewindeschaft (16) umfassen, der in eine feste Gewindeausnehmung (17) eingedreht ist, wobei das Ende des Gewindeschafts den Anschlag (18) bildet oder trägt.

8. Pumpe nach Anspruch 7, dadurch gekennzeichnet, daß sie darüber hinaus Blockiermittel (20) umfaßt, welche den Gewindeschaft (16) in jeder gewünschten Axialstellung blockieren können.
